# FASCICULE DE BREVET EUROPEEN

(11) **EP 0 029 204 B1**
(45) Date de publication et mention de la délivrance du brevet: **29.06.1983**
(21) Numéro de dépôt: 80106960.0
(22) Date de dépôt: 12.11.1980
(51) Int. Cl.: G04B 35/00, G04B 19/02, G04B 13/00

(54) **Mécanisme de positionnement d'une roue de centre**
Mechanismus zum Einstellen eines Zentrumrades
Mechanism for positioning a centre wheel

(30) Priorité: 16.11.1979 FR 7928761
(43) Date de publication de la demande: 27.05.1981
(73) Titulaire: SOCIETE SUISSE POUR L'INDUSTRIE HORLOGERE MANAGEMENT SERVICES S.A., CH-2500 Bienne (CH)
(72) Inventeur: Vuilleumier, Cyril, CH-2500 Bienne (CH); Erni, Bruno, CH-2500 Bienne (CH)
(74) Mandataire: Coutts, William Robert

## Description

La présente invention concerne d'une part un mécanisme de positionnement d'une roue de centre dans une pièce d'horlogerie électronique à affichage analogique comprenant un sautoir dont la première extrémité est terminée par deux plans inclinés coopérant avec la denture de la roue de centre et dont la seconde extrémité est montée rotativement à frottement gras sur la platine, et d'autre part une méthode de positionnement d'une roue de centre utilisant ce mécanisme.

Un tel mécanisme est connu de l'art antérieur et on trouve son application dans certain chronographes ou dans certaines montres électroniques à affichage analogique dans le but de positionner avec exactitude l'aiguille des secondes par rapport aux index portés sue le cadran. Un positionnement précis de l'aiguille par rapport à l'index est encore plus souhaitable dans les montres électroniques comprenant une aiguille des heures et une aiguille des minutes seulement et où l'aiguille des minutes, entraînée par un moteur pas à pas, progresse d'une division par minute. On comprendra que dans ce cas l'oeil a tout le temps de juger si l'aiguille est bien positionnée par rapport à l'index, ce qui peut représenter une garantie quant à la bienfacture de la montre.

Le positionnement des aiguilles sautantes de seconde ou de minute par rapport aux index d'un cadran dépend des jeux existant dans le train d'engrenages qui se trouve entre l'axe moteur et la roue de centre qui porte l'aiguille, du rond des mobiles et de la régularité ave laquelle sont marquées les divisions du cadran. Pour ne plus dépendre des deux premiers phénomènes cités, on utilise généralement un sautoir de positionnement qui agit directement sur la denture de la roue de centre qui porte soit l'aiguille des minutes, soit l'aiguille des secondes. De cette façon, le pas angulaire de l'aiguille se trouve être rigoureusement le même que celui de la denture de la roue.

La figure 1 montre un mécanisme de positionnement d'une roue de centre selon l'art antérieur. Ce mécanisme comprend un sautoir 1 constitué par une lame élastique dont la première extrémité porte un polyèdre en rubis 2 qui coopère avec la denture 3 de la roue de centre 4. On peut plus simplement plier l'extrémité de la lame pour former un triangle dont les deux plans inclinés coopérant avec la denture. L'autre extrémité du sautoir 1 est fixée sur une virole 5 qui peut pivoter à friction autour d'un axe 6 lui-même solidaire d'un plot 7. dans ce plot sont pratiqués deux trous oblongs 8 et 9. Le trou 8 reçoit une groupille circulaire 10 fixée à la platine et le trou 9, une vis 11 vissée dans la platine. La roue de centre est entraînée par le pignon 12 d'une roue intermédiaire 13 qui engrène sur le pignon 14 d'un moteur pas à pas. Pour régler le sautoir de positionnement, il faut d'abord faire tourner la virole jusque'à ce que le rubis 2 entre en contact avec la roue 4 puis faire glisser le plot 7 dans l'axe du sautoir 1 de telle sorte que les plans inclinés du rubis appuyent entre les pointes des deux dents consécutives de la denture 3, l'ébat d'engrenage étant réparti par moitié de chaque côté. Une fois le réglage terminé, on serre la vis 11. Ces opérations sont délicates et les moyens mis en oeuvre sont trop grossiers pour assurer un positionnement précis. Souvent il faut répéter la manoeuvre plusieurs fois car une opération peut influencer l'autre.

C'est le but de la présente invention de remédier à ces inconvénients en proposant un mécanisme de positionnement de la roue de centre qui soit d'un réglage facile, précis, tout en apportant une simplification de la construction.

Ces buts sont atteints par les moyens revendiqués.

Un exemple de réalisation de l'invention sera décrit maintenant à la lumière du dessin dans lequel:
La figure 1 est une vue en plan d'un mécanisme de positionnement de la roue de centre selon l'art antérieur tel qu'il a été expliqué ci-dessus.

L figure 2 est une coupe de mécanisme de positionnement de la roue de centre selon l'invention.

La figure 3 est une vue en plan simplifiée du même mécanisme suivant la ligne pointillée AA portée sur la figure 2.

La figure 2 montre le rouage destiné à entraîner les aiguilles de minute et d'heure d'une pièce d'horlogerie. Solidaire du rotor aimanté 15 d'un moteur pas à pas, le pignon 14 entraîne un mobile 29 composé d'une roue 16 et d'un pignon 17. La roue de centre solidaire de l'axe 19 portant l'aiguille des minutes engrène sur le pignon 17. L'axe 20 de l'aiguille des heures est entraîné en rotation par le train d'engrenages composé du pignon 21 solidaire de la roue de centre 4 et de la minuterie formée par les engrenages 22, 23 et 24. La roue 24 est formée d'une pièce avec l'axe 20 portant l'aiguille des heures. Les axes des divers mobiles sont montés rotativement dans des paliers 25 et 26 chassés dans la platine 27 et le pont 28 de la pièce d'horlogerie.

La figure 3 est une vue en plan du même mécanisme suivant la ligne pointillée AA portée sur la figure 2. Par simplification, la figure 3 ne représente par la minuterie formée des engrenages 21, 22, 23 et 24 qui n'est pas nécessaire à la compréhension de l'invention.

Selon l'invention, le mobile 29 est composé d'un pignon 17 engrenant sur la roue de centre 4 et d'une roue 16 montée à friction par rapport audit pignon 17. La figure 3 montre comment est réalisée la roue 16. En plus d'une denture classique, elle est ajourée en son centre par étampage de deux parties circulaires 30 et de deux parties rectilignes 31 aboutissant à un évidement circulaire central 32. On réalise ainsi une roue à qutre rayons 33 wui relient sa périphérie à son centre. Le diamètre dudit évidement 32 est choisi légèrement plus petit que le diamètre du tigeron 18 (figure 2) du mobile 29 de telle façon que lorsque la roue est introduite sur le tigeron il y ait frottement gras de l'une part rapport à l'autre. Le couple de friction est choisi, d'une part, suffisamment grand pour qu'en fonctionnement normal de la montre la transmission du mouvement se fasse sans glissement et, d'autre part, suffisamment faible pour que lors d'un réglage manuel on puisse faire glisser angulairement la roue par rapport à son tigeron et finalement par rapport au pignon qui fait corps avec lui. La figure 2 montre encore que la partie supérieure du tigeron 18 comprend un dépassement 34 qui empêche la roue 16 de sortir de son logement. Une bonne assise à la roue 16 est assurée en pratiquant dans le pignon 17 une gorge circulaire 35. L'invention n'est pas limité à description ci-dessus qui explique une exécution préférée du mobile 29. La roue 16 peut comporter par exemple six rayons 33 répartis sur la circonférence. Elle peut aussi être non ajourée; dans ce cas, on lui superpose une rondelle élastique qui, retenue par la dépassement 34, assure la friction demandée.

Comme cela a été expliqué à propos de la figure 1, les figures 2 et 3 montrent que la denture 3 de la roue de centre 4 coopère avec un sautoir 1 dont l'une des extrémités est terminée par un polyèdre en rubis 2. L'autre extrémité du sautoir est solidaire d'une virole 5 qui est montée à frottement gras sur un axe 6 fixé à la platine comme on peut le voir sur la figure 3. Par rapport à l'art antérieur, cette construction est notablement simplifiée puisqu'il n'est plus nécessaire de prévoir le plot 7, la goupille 10 et la vis 11 représentés à la figure 1.

On va expliquer maintenant comment on opère le positionnement de la roue de centre. On fait tourner d'abord la virole 5 sur sa goupille 6 de façon à faire entrer en contact le rubis 2 avec la denture 3 de la roue de centre 4 (figure 3). Ensuit, par une ouverture (non représentée) dans le pont 28 (figure 2), on fait tourner, au moyen d'un outil, la roue de centre 4 de telle sorte que les plans inclinés du rubis 2 appuyent entre les pointes de deux dents consécutives de la denture 3. Pendant cette seconde opération, on prendra soin de bloquer le pignon moteur 14, ce qui immobilisera la roue 16, à moins que l'ensemble pignon 14 et roue 16 constitue déjà un système de transmission à sens unique de marche comme le décrit la demande de brevet FR-A-2450982. Dans ces conditions, comme cela a été décrit plus haut, le pignon 17 glissera par rapport à la roue 16 immobilisée. Ainsi, on a positionné avec précision le roue de centre quie porte l'aiguille des minutes et, partant, ladite aiguille se trouvera toujours, lors de sa progression pas à pas, en correspondance exacte avec les divisions du cadran.

La description mentionne une roue de centre qui porte l'aiguille des minutes. L'invention peut naturellement s'appliquer aussi à une roue de centre qui porte l'aiguille des secondes.

## Revendications

1. Mécanisme de positionnement d'une roue de centre (4) dans une pièce d'horlogerie électronique à affichage analogique comprenant un sautoir (1 ) dont la première extrémité (2) est terminée par deux plans inclinés coopérant avec la denture (3) de ladite roue de centre et dont la seconde extrémité est montée rotativement à frottement gras sur la platine, un moteur pas à pas entraînant ladite roue de centre par l'intermédiaire d'un train d'engrenages, caractérisé par le fait que ledit train d'engrenages comprend au moins un mobile (29) composé d'un pignon (17) et d'une roue montée à friction (16) par rapport audit pignon (17).

2. Mécanisme de positionnement selon la revendication 1,caractérisé par le fait que ledit pignon (17) engrène sur ladite roue de centre (4) et que ladite roue montée à friction (16) engrène sur un pignon (14) solidaire de l'axe du moteur.

3. Mécanisme de positionnement selon la revendication 1 ou la revendication 2, caractérisé par le fait que la roue de centre (4) porte l'aiguille des secondes.

4. Mécanisme de positionnement selon la revendication 1 ou la revendication 2, caractérisé par le fait que la roue de centre (4) porte l'aiguille des minutes.

5. Mécanisme de positionnement selon la revendication 1, caractérisé par le fait que ladite roue montée à friction (16) par rapport audit pignon (17) comporte en son centre en ressort de friction (33) découpé à même ladite roue, ledit ressort étant couplé élastiquement au tigeron (18) dudit pignon (17).

6. Méthode de positionnement d'une roue de centre utilisant le mécanisme selon la revendication 1 ou la revendication 2, caractérisé par le fait qu'elle comprend la succession des opérations suivantes:
- appuyer les deux dits plans inclinés (2) sur la denture (3) de la roue de centre (4) en tournant ladite seconde extrémité du sautoir (5);
- immobiliser le pignon (14) solidaire de l'axe du moteur;
- déplacer angulairement la roue de centre en faisant patiner ledit pignon (17) qui engrène sur elle par rapport à ladite roue montée à friction (16) jusque'à ce que les deux dits plans inclinés (2) du sautoir appuyent entre les points de deux dents consécutives de ladite roue de centre (4).

## Patentansprüche

1. Mechanismus zum Einstellen eines Zentrumrades (4) einer elektronischen Uhr mit Analoganzeige, mit einem Springhebel (1), dessen eines Ende (2) zwei geneigte Flächen aufweist, die mit den Zähnen (3) des Zentrumsrades zusammenwirken und dessen anderes Ende reibschlüssig an der Platine angeordnet ist und mit einem Schrittmotor, der das Zentrumsrad über ein Zahnradvorgelege antreibt, dadurch gekennzeichnet, dass das Zahnradvorgelege wenigstens eine Antriebseinheit (29) aufweist, die aus einem Ritzel (17) und einem Rad (16) besteht, welches reibschlüssig bezüglich des Ritzels (17) angeordnet ist.

2. Mechanismus nach Anspruch 1, dadurch gekennzeichnet dass das Ritzel (17) mit den Zentrumsrad (4) kämmt und dass das reibschlüssig angeordnete Rad (16) mit einem mit der Achse des Motors fest verbundenen Ritzel (14) kämmt.

3. Mechanismus nach Anspruch 1 oder 2, dadurch gekennzeichnet, dass das Zentrumsrad (4) den Sekundenzeiger trägt.

4. Mechanismus nach Anspruch 1 oder 2, dadurch gekennzeichnet, dass das Zentrumsrad (4) den Minutenzeiger trägt.

5. Mechanismus nach Anspruch 1, dadurch gekennzeichnet, dass das bezüglich des Ritzels (17) reibschlüssig angeordnete Rad (16) in seinem Zentrum eine Reibungsfeder (33) aufweist, die aus dem Rad ausgeschnitten ist und die elastisch mit der Welle (18) des Ritzels (17) verbunden ist.

6. Verfahren zum Einstellen eines Zentrumsrades unter Verwendung des in den Ansprüchen 1 oder 2 angegebenen Mechanismus, dadurch gekennzeichnet, dass es die folgenden Schritte aufweist:
- Anlegen ber beiden geneigten Flächen (2) an die Zähne (3) des Zentrumsrades (4) durch Verdrehen des zweiten Endes (5) des Springhebels;
- Festellen des mit den Motorachse fest verbundenen Ritzels (14);
-Winkelverschieben des zweiten Rades und dabei Gleiten des Ritzels (17), das in es eingreift, bezüglich des reibschlüssig angeordneten Rades (16), bis die beiden geneigten Flächen (2) der Springhebels sich zwischen den Spitzen zweier aufeinanderfolgenden Zähne des Zentrumsrades (4) abstützen.

## Claims

1. Positioning mechanism for a center wheel (4) in an electronic timepiece having an analog display which mechanism includes a jumper spring (1) the first extremity (2) of which is terminated by two inclined planes arranged to cooperate with the teeth (3) of said center wheel and the second extremity of which is rotatably mounted with friction on the base plate, a stepping motor being arranged to drive said center wheel through a gear train, characterized in that said gear train comprises at least one member (29) which includes a pinion (17) and a wheel (16) friction mounted relative to said pinion.

2. Positioning mechanism according to claim 1, characterized in that said pinion (17) meshes with the center wheel (4) and that the friction mounted wheel (16) meshes with a pinion (14) fixed to the motor axis.

3. Positioning mechanism according to claim 1 or claim 2, characterized in that the center wheel (4) bears the minutes hand.

4. Positioning mechanism according to claim 1 or claim 2, characterized in that the center wheel (4) bears the minute hand.

5. Positioning mechanism according to claim 1, characterized in that said wheel (16) friction mounted relative to said pinion (17) bears in its center a friction spring (33) cut out from said wheel said spring being elastically coupled to the stem (18) of said pinion (17).

6. A method of positioning a center wheel employing the mechanism according to claim 1 or claim 2, characterized by successively applying the following operations:
- supporting said two inclined planes (2) on the teeth (3) of the center wheel (4) while turning said second extremity of the jumper spring (5);
- immobilising the pinion (14) fixed to the motor axis;
- angularly displacing the center wheel by effecting slipping of the pinion (17) which meshes therewith relative to the said friction mounted wheel (16) until said two inclined planes (2) of the jumper spring are supported between the points of two consecutive teeth of said center wheel.
